# EUROPÄISCHE PATENTSCHRIFT

(11) **EP 2 743 621 B1**
(45) Veröffentlichungstag und Bekanntmachung des Hinweises auf die Patenterteilung: **10.06.2020**
(21) Anmeldenummer: 13196220.1
(22) Anmeldetag: 09.12.2013
(51) Int. Cl.: F25D 23/06

(54) **Kältegerät mit einem Fachboden**
Cooling device with a shelf
Appareil frigorifique avec tablette

(30) Priorität: 12.12.2012 DE 102012222857
(43) Veröffentlichungstag der Anmeldung: 18.06.2014
(73) Patentinhaber: BSH Hausgeräte GmbH, 81739 München (DE)
(72) Erfinder: Benitsch, Roland, 89564 Nattheim (DE); Glaser, Benjamin, 89415 Lauingen (Donau) (DE); Ihle, Hans, 89537 Giengen (DE); Kinzler, Thomas, 89561 Dischingen (DE); Kordon, Michael, 89547 Gerstetten (DE)

(56) Entgegenhaltungen:
- DE-A1- 4 226 603
- DE-A1- 10 153 621
- DE-A1-102008 019 411
- DE-A1-102010 030 581
- DE-U- 1 829 434
- FR-A- 1 382 712
- JP-U- H0 673 687
- JP-U- S5 517 180
- JP-U- S5 889 788

## Beschreibung

Die Erfindung betrifft ein Kältegerät mit einem Kältefachgehäuse, das einen Kältefachinnenraum begrenzt, wobei in dem Kältefachinnenraum ein Fachboden angeordnet ist, und wobei der Fachboden abschnittsweise in Kontakt mit einem Halteelement steht.

Kältegeräte, insbesondere als Haushaltsgeräte ausgebildete Kältegeräte, sind bekannt und werden zur Haushaltsführung in Haushalten oder im Gastronomiebereich eingesetzt, um verderbliche Lebensmittel und/oder Getränke bei bestimmten Temperaturen zu lagern.

Derartige Kältegeräte können einen Fachboden aufweisen, auf dem zu kühlende Lebensmittel und/oder Getränke gelagert werden können. Hierzu ist es bekannt, ein Halteelement durch Verschrauben an zwei voneinander beabstandeten Positionen im Kältefachgehäuse zu befestigen. Das Herstellen der Schraubverbindungen erhöht jedoch den Montageaufwand und erschwert einen Wechsel der Höhe des Fachbodens.

Die DE 10 2008 019 411 A1 beschreibt ein Kältegerät mit einem Gehäuse, mindestens einen in dem Gehäuse angeordneten Innenbehälter mit einem Innenraum zur Aufnahme von Kühlgut und mindestens eine herausnehmbare Abstellplatte zum Abstellen des Kühlguts, wobei am Innenbehälter aus dem Innenraum rückspringende Befestigungsaufnahmen zur Aufnahme von Halterungselementen zur Halterung der Abstellplatte vorgesehen sind.

Aus der FR 1 382 712 A ist ein Kühlschrank mit abnehmbaren Stützgittern bekannt, die auf Trägerleisten geschoben werden können.

Die JP H06 73687 U beschreibt eine Stützstruktur für einen Ablagerahmen eines Kühlschranks.

Es ist daher die der Erfindung zugrundeliegende Aufgabe, ein Kältegerät bereitzustellen, bei dem die Höhe des Fachbodens leichter verändert werden kann.

Diese Aufgabe wird durch den Gegenstand mit den Merkmalen nach dem unabhängigen Anspruch 1 gelöst. Vorteilhafte Weiterbildungen sind Gegenstand der abhängigen Ansprüche, der Beschreibung sowie der Zeichnungen.

Die vorliegende Erfindung basiert auf der Erkenntnis, dass eine Steckverbindung ohne Werkzeugeinsatz montiert, aber auch von einem Benutzer problemlos demontiert werden kann, um eine Anordnung des Fachbodens in einen anderen Höhenlage zu ermöglichen. Gemäß einem ersten Aspekt wird die erfindungsgemäße Aufgabe durch ein Kältegerät gelöst, bei dem das erste Verbindungselement in eine erste Vertiefung des Kältefachgehäuses zum Bilden einer Steckverbindung eingreift und/oder das zweite Verbindungselement in eine zweite Vertiefung des Kältefachgehäuses zum Bilden einer Steckverbindung eingreift. Dadurch wird der technische Vorteil erreicht, dass die Montage vereinfacht und zugleich auch eine von einem Benutzer durchgeführte Demontage zur Remontage des Halteelements in einer anderen Höhenlage vereinfacht wird, da keine Schraubverbindungen gelöst und wieder hergestellt werden müssen.

Das Kältefachgehäuse weist zumindest eine Seitenwand auf, wobei die erste Vertiefung in der Seitenwand angeordnet ist. Dadurch wird der technische Vorteil erreicht, dass eine stabile Befestigung des Fachbodens nahe einer Öffnung des Kältefachgehäuses möglich wird.

Das Kältefachgehäuse weist zumindest eine Rückwand und die zumindest eine Seitenwand auf, wobei die Rückwand und die Seitenwand ein Bogenwandabschnitt verbindet, wobei die erste Vertiefung in der Seitenwand angeordnet ist, und wobei die zweite Vertiefung in dem Bogenwandabschnitt angeordnet ist. Dadurch wird der technische Vorteil erreicht, dass ein zusätzlicher Abschnitt der Rückwand und/oder Seitenwand frei von Vertiefungen ausgebildet werden kann, sodass zusätzliche Verdampferabschnitte an der Rückwand und/oder Seitenwand befestigt werden können, die die Energieeffizienz des Kältegeräts steigern.

In einer vorteilhaften Ausführungsform weist die erste Vertiefung eine erste Haupterstreckungsrichtung auf, und die zweite Vertiefung weist eine zweite Haupterstreckungsrichtung auf, wobei die erste Haupterstreckungsrichtung und die zweite Haupterstreckungsrichtung unterschiedlich sind. Dadurch wird der technische Vorteil erreicht, dass die erste Vertiefung und die zweite Vertiefung in unterschiedlichen Abschnitten des Kältefachgehäuses angeordnet werden können. So können andere Abschnitte des Kältefachgehäuses frei von Vertiefungen bleiben.

In einer vorteilhaften Ausführungsform erstreckt sich die erste Haupterstreckungsrichtung in Kältegerätbreitenrichtung des Kältegeräts. Dadurch wird der technische Vorteil erreicht, dass die erste Vertiefung besonders einfach in eine Seitenwand des Kältefachgehäuses eingebracht werden kann.

In einer vorteilhaften Ausführungsform erstreckt sich die zweite Haupterstreckungsrichtung in Kältegerättiefenrichtung des Kältegeräts. Dadurch wird der technische Vorteil erreicht, dass die zweite Vertiefung besonders einfach in eine Rückwand oder einen die Rückwand mit der Seitenwand verbindenden Bogenwandabschnitt des Kältefachgehäuses eingebracht werden kann.

In einer vorteilhaften Ausführungsform sind das erste Verbindungselement und/oder das zweite Verbindungselement an dem Halteelement angeformt. Dadurch wird der technische Vorteil erreicht, dass das Halteelement mit dem ersten Verbindungselement und dem zweiten Verbindungselement einstückig ausgebildet werden können. Dies vereinfacht die Montage, da eine Befestigung des ersten Verbindungselements und/oder zweiten Verbindungselements an dem Halteelement entfällt. Ferner können das Halteelement sowie erste und/oder zweite Verbindungselement materialeinheitlich oder als Zweikomponetenbauteil (2K-Bauteil) ausgebildet sein, wobei durch unterschiedliche Materialwahl das Halteelement und das erste Verbindungselement und/oder zweite Verbindungselement unterschiedliche Eigenschaften, z.B. hinsichtlich ihrer Flexibilität aufweisen können.

In einer vorteilhaften Ausführungsform weist das Haltelement eine Auflagefläche für den Fachboden auf. Dadurch wird der technische Vorteil erreicht, dass der Fachboden großflächig auf der Auflagefläche des Halteelements aufliegt und nicht nur punktuell. So wird eine sichere Positionierung des Fachbodens erreicht.

In einer vorteilhaften Ausführungsform weist das Halteelement ein Sicherungsmittel auf, das den Kontakt von dem Fachboden mit dem Halteelement sicherstellt. Dadurch wird der technische Vorteil erreicht, dass eine ungewollte Verlagerung des Fachbodens verhindert wird. So wird die Bediensicherheit des Kältegeräts weiter gesteigert.

In einer vorteilhaften Ausführungsform weist das Sicherungsmittel ein Federelement auf. Dadurch wird der technische Vorteil erreicht, dass eine ungewollte Verlagerung des Fachbodens durch Anheben, z.B. wenn ein Benutzer einen auf dem Fachboden festgefrorenen Gegenstand anhebt, zuverlässig verhindert wird.

In einer vorteilhaften Ausführungsform weist das Sicherungsmittel eine Halteklammer auf. Dadurch wird der technische Vorteil erreicht, dass eine ungewollte Verlagerung des Fachbodens durch Herausziehen, z.B. wenn ein Benutzer einen auf dem Fachboden festgefrorenen Gegenstand auf dem Fachboden verschiebt, zuverlässig verhindert wird.

In einer vorteilhaften Ausführungsform weist das Halteelement eine Ausgleichrippe auf, die in Kontakt mit dem Kältefachgehäuses steht. Dadurch wird der technische Vorteil erreicht, dass trotz Entformungsschrägen des Kältefachgehäuses das Halteelement großflächig mit einem Abschnitt des Kältefachgehäuses in Kontakt steht. So wird eine sichere Fixierung des Halteelements erreicht.

In einer vorteilhaften Ausführungsform sind das erste Verbindungselement und/oder das zweite Verbindungselement elastisch verformbar. Dadurch wird der technische Vorteil erreicht, dass die Montage vereinfacht wird, da das erste Verbindungselement und/oder das zweite Verbindungselement während elastisch verformt werden können.

In einer vorteilhaften Ausführungsform sind das erste Verbindungselement und/oder das zweite Verbindungselement durch einen Schlitz elastisch verformbar ausgebildet. Dadurch wird der technische Vorteil erreicht, dass durch besonders einfache Mittel das erste Verbindungselement und/oder das zweite Verbindungselement elastisch verformbar ausgebildet werden können, ohne dass das Halteelement mit dem ersten Verbindungselement und/oder dem zweiten Verbindungselement ein Zweikomponetenbauteil (2K-Bauteil) sein muss. Daher ist das Halteelement einfacher zu fertigen.

Ferner gehört zur Erfindung ein Haltelement für ein derartiges Kältegerät.

Weitere Ausführungsbeispiele werden Bezug nehmend auf die beiliegenden Zeichnungen erläutert. Es zeigen:
- Fig. 1: eine Vorderansicht eines Kältegeräts,
- Fig. 2: eine perspektivische Darstellung eines Kühlgutbehälters,
- Fig. 3: eine perspektivische Darstellung eines Haltelements,
- Fig. 4: eine weitere perspektivische Darstellung eines Haltelements,
- Fig. 5: eine perspektivische Darstellung des Kältefachinnenraumes, und
- Fig. 6: eine weitere perspektivische Darstellung des Kältefachinnenraumes.
- Fig. 1: zeigt einen Kühlschrank als Ausführungsbeispiel für ein Kältegerät 100.

Das Kältegerät 100 weist im vorliegenden Ausführungsbeispiel ein Kältefach 102 auf, das im vorliegenden Ausführungsbeispiel als Kühlfach ausgebildet ist. In dem Kältefach 102 ist im vorliegenden Ausführungsbeispiel oberhalb des Kühlfachs ein als Gefrierfach ausgebildetes zweites Kältefach 104 mit einem Kältefachinnenraum 112 vorgesehen. Somit weist das Kältegerät 100 im vorliegenden Ausführungsbeispiel ein innenliegendes Gefrierfach auf, das mit einer Tür 106 geöffnet und geschlossen werden kann.

In dem Kältefachinnenraum 112 ist im vorliegenden Ausführungsbeispiel ein Fachboden 108 angeordnet, auf dem Kühl- oder Gefriergut gelagert werden kann. Im vorliegenden Ausführungsbeispiel ist der Fachboden 108 als Glasplatte ausgebildet.

Der Fachboden 108 ruht im vorliegenden Ausführungsbeispiel auf zwei Halteelementen 110, von denen in Fig. 1 nur ein Halteelement 110 dargestellt ist.

Das Kältegerät 100 weist im vorliegenden Ausführungsbeispiel zur Kühlung von Gefrier- bzw. Kühlgut einen Kältemittelkreislauf mit einem Verdampfer (nicht in Fig. 1 dargestellt), einem Verdichter (nicht dargestellt), einem Verflüssiger (nicht dargestellt) und einem Drosselorgan (nicht dargestellt) auf.

Der Verdampfer ist als Wärmetauscher ausgebildet, in dem nach einer Expansion das flüssige Kältemittel durch Wärmeaufnahme von dem zu kühlenden Medium, d.h. Luft im Inneren des Kühlschranks, verdampft wird.

Der Verdichter ist ein mechanisch angetriebenes Bauteil, das Kältemitteldampf vom Verdampfer absaugt und bei einem höheren Druck zum Verflüssiger ausstößt.

Der Verflüssiger ist als Wärmetauscher ausgebildet, in dem nach der Kompression das verdampfte Kältemittel durch Wärmeabgabe an ein äußeres Kühlmedium, d.h. die Umgebungsluft, verflüssigt wird.

Das Drosselorgan ist eine Vorrichtung zur ständigen Verminderung des Druckes durch Querschnittsverminderung.

Das Kältemittel ist ein Fluid, das für die Wärmeübertragung in dem kälteerzeugenden System verwendet wird, das bei niedrigen Temperaturen und niedrigem Druck des Fluides Wärme aufnimmt und bei höherer Temperatur und höherem Druck des Fluides Wärme abgibt, wobei üblicherweise Zustandsänderungen des Fluides inbegriffen sind.

Fig. 2 zeigt ein Ausführungsbeispiel eines das zweite Kältefach 104 begrenzenden Kühlgutbehälters, der im vorliegenden Ausführungsbeispiel als Kältefachgehäuse 200 eines Gefrierfachs ausgebildet ist. Das Kühlfachgehäuse 200 im vorliegenden Ausführungsbeispiel wurde aus Kunststoff durch Umformen gefertigt und anschließend mit einem aushärtenden Schaummaterial ausgeschäumt.

Das Kühlfachgehäuse 200 weist im vorliegenden Ausführungsbeispiel eine Rückwand 202, zwei sich gegenüberliegende Seitenwände 204, ein Dach 206, einen Boden 208 und eine Öffnung 210 auf, die mit der Tür 106 geöffnet oder geschlossen werden kann.

Die beiden Seitenwände 204 verbindet im vorliegenden Ausführungsbeispiel je ein rückseitiger Bogenwandabschnitt 212 mit der Rückwand 202. Ferner verbindet im vorliegenden Ausführungsbeispiel ein weiterer rückseitiger Bogenwandabschnitt 214 die Rückwand 202 mit dem Dach 206. Außerdem verbindet im vorliegenden Ausführungsbeispiel ein weiterer rückseitiger Bogenwandabschnitt 216 die Rückwand 202 mit dem Boden 208.

Des Weiteren verbindet im vorliegenden Ausführungsbeispiel die beiden Seitenwände 204 je ein oberseitiger Bogenwandabschnitt 218 mit dem Dach 206. Ferner verbindet im vorliegenden Ausführungsbeispiel die beiden Seitenwände 204 je ein unterseitiger Bogenwandabschnitt 220 mit dem Boden 208.

Ferner ist im vorliegenden Ausführungsbeispiel zwischen der Öffnung 210 und den beiden Seitenwänden 204, dem Dach 206 und dem Boden 208 ein Verbindungsabschnitt 222 vorgesehen, der im vorliegenden Ausführungsbeispiel als geschlossener Rahmen ausgebildet ist.

Ein zum Kältemittelkreislauf des Kältegeräts 100 gehörender Verdampfer 224 steht im vorliegenden Ausführungsbeispiel in wärmeleitenden Kontakt mit der Rückwand 202, den beiden Seitenwänden 204, dem Dach 206 und dem Boden 208, so dass eine besonders energieeffiziente Kühlung des zweiten Kältefachs 104 erreicht wird. Hierzu ist im vorliegenden Ausführungsbeispiel der Verdampfer 224 meanderförmig ausgebildet. Jedoch sind im vorliegenden Ausführungsbeispiel die rückseitigen Bogenwandabschnitte 212, 214, 216, der oberseitiger Bogenwandabschnitt 218 und der unterseitiger Bogenwandabschnitt 220 sowie der Verbindungsabschnitt 222 aufgrund ihre gekrümmten Form frei von Abschnitten des Verdampfers 224 ausgebildet.

Im vorliegenden Ausführungsbeispiel weist der Verbindungsabschnitt 222 auf jeder Seite je zwei erste Vertiefungen 226 auf, die auf zwei unterschiedlichen Höhenpositionen in Kältegeräthöhenrichtung Z angeordnet sind. Ferner weisen im vorliegenden Ausführungsbeispiel die beiden rückseitigen Bogenwandabschnitt 212, die die beiden Seitenwände 204 mit der Rückwand 202 verbinden, je zwei zweite Vertiefungen 228 auf, die ebenfalls auf zwei unterschiedlichen Höhenpositionen in Kältegeräthöhenrichtung Z angeordnet sind. Dabei weist die untere erste Vertiefung 226 und die untere zweite Vertiefung 228 sowie obere erste Vertiefung 226 und die zweite Vertiefung 228 jeweils gleiche Höhenpositionen in Kältegeräthöhenrichtung Z auf, sodass das Halteelement 110 (siehe Fig. 1) auf zwei unterschiedlichen Höhenpositionen angeordnet werden kann.

Im vorliegenden Ausführungsbeispiel sind die ersten Vertiefungen 226 und die zweiten Vertiefungen 228 nach außen gezogen, sodass die Gefahr von Schaumlunkerbildung während des Ausschäumen des Kältefachgehäuse 200 minimiert ist. Die ersten Vertiefungen 226 weisen im vorliegenden Ausführungsbeispiel eine erste Haupterstreckungsrichtung I auf, die parallel zur Kältegerätbreiterichtung X ist, während im vorliegenden Ausführungsbeispiel die zweiten Vertiefungen 228 weisen eine zweite Haupterstreckungsrichtung II aufweisen, die parallel zur Kältegerättiefenrichtung Y ist.

Die Fig. 3 und 4 zeigen ein Ausführungsbeispiel des Halteelements 110.

Im vorliegenden Ausführungsbeispiel ist das Halteelement 110 einstückig aus Kunststoff, z.B. mittels Spritzguss, gefertigt.

Das Halteelement 110 weist eine Auflagefläche 300 auf, auf der der Fachboden 108 abgestützt werden kann. Zur Befestigung im Kältefach 104 weist das Halteelement 110 ein erstes Verbindungselement 302 und ein zweites Verbindungselement 304 auf. Im vorliegenden Ausführungsbeispiel ist das erste Verbindungselement 302 ausgebildet, in die erste Vertiefung 226 des Kältefachgehäuses 200 (siehe Fig. 2) einzugreifen. Ferner ist im vorliegenden Ausführungsbeispiel das zweite Verbindungselement 304 ausgebildet, in die zweite Vertiefung 228 des Kältefachgehäuses 200 (siehe Fig. 2) einzugreifen. Entsprechend erstreckt sich im vorliegenden Ausführungsbeispiel das erste Verbindungselement 302 in die zu der Kältegerätbreitenrichtung X parallele Haupterstreckungsrichtung I, während das zweite Verbindungselement 304 sich in die zu der Kältegerättiefenrichtung Y parallele Haupterstreckungsrichtung II erstreckt.

Zur Sicherung der Verbindung von der ersten Vertiefung 226 mit dem ersten Verbindungselement 302 und von der zweiten Vertiefung 228 mit dem zweiten Verbindungselement 304 weist das Halteelement 110 im vorliegenden Ausführungsbeispiel je ein Steckelement 306 auf, das dem ersten Verbindungselement 302 und dem zweiten Verbindungselement 304 zugeordnet ist. Die Steckelemente 306 greifen in die erste Vertiefung 226 bzw. in die zweite Vertiefung 228 ein. Im vorliegenden Ausführungsbeispiel sind die Steckelemente 306 durch einen Schlitz 308 elastisch verformbar an dem ersten Verbindungselement 302 bzw. dem zweiten Verbindungselement 304 gelagert, so dass sie während der Montage ausgelenkt werden können, was die Montage erleichtert.

Um eine sichere Anlage an den jeweiligen Seitenwänden 204 zu gewährleisteten weist im vorliegenden Ausführungsbeispiel das Halteelement 110 eine Ausgleichsrippe 310 auf. Die Ausgleichsrippe 310 weist im vorliegenden Ausführungsbeispiel eine in Kältegerätetiefenrichtung Y abnehmende Breite auf. Mit anderen Worten, sie ist sich konisch verjüngend ausgebildet, um die in Kältegerätetiefenrichtung Y abnehmende Breite des Kältefachgehäuses 200 auszugleichen, die sich aufgrund des Entformungsprozesses bei der Herstellung des Kältefachgehäuses 200 ergibt.

Um sicherzustellen, dass der Fachboden 108 (siehe Fig. 1) in Kontakt mit der Auflagefläche 300 des Halteelements 110 bleibt, weist das Halteelement im vorliegenden Ausführungsbeispiel Sicherungsmittel 312 auf.

Bei den Sicherungsmitteln 312 handelt es zum einen im vorliegenden Ausführungsbeispiel um ein Federelement 314. Das Federelement 314 ist im vorliegenden Ausführungsbeispiel an das Halteelement 110 angeformt und einstückig mit ihm ausgebildet. Das Federelement 314 ist im vorliegenden Ausführungsbeispiel ausgebildet, bei Aufsetzten des Fachbodens 108 auf die Auflagefläche 300 sich elastisch zu verformen und danach eine Federkraft auf den Fachboden 108 auszuüben, der den Fachboden 108 auf die Auflagefläche 300 drückt.

Zum anderen handelt es sich bei dem Sicherungsmittel 312 im vorliegenden Ausführungsbeispiel um eine Halteklammer 316. Die Halteklammer 316 ist im vorliegenden Ausführungsbeispiel an das Halteelement 110 angeformt und einstückig mit ihm ausgebildet. Im vorliegenden Ausführungsbeispiel ist die Halteklammer 316 an einem Ende der Auflagefläche 300 angeordnet und greift u-förmig über, um den Fachboden 108 zu sichern.

Fig. 5 zeigt ein Ausführungsbeispiel eines Halteelements 110, dass in dem Kältefachinnenraum 112 des Kältefachs 104 befestigt wurde. Hierzu wurde das erste Verbindungselement 302 in die erste Vertiefung 226 und das zweiten Verbindungselement 304 in die zweite Vertiefung 228 eingesetzt.

Ferner weist das in Fig. 5 gezeigte Ausführungsbeispiel des Haltelements 110 eine Griffmulde 500 auf, die eine Demontage des Halteelements 110 erleichtert. Die Demontage erfolgt dabei im vorliegenden Ausführungsbeispiel durch eine Drehbewegung um den in Fig. 5 dargestellten Pfeil, die mit einer Bewegung in Kältegerättiefenrichtung Y kombiniert wird. Die Griffmulde 500 ist im vorliegenden Ausführungsbeispiel an das Halteelement 110 angeformt.

Außerdem zeigt das in Fig. 5 gezeigte Ausführungsbeispiel, dass die erste Vertiefung 226 und das erste Verbindungselement 302 eine erste Steckverbindung 502 sowie die zweite Vertiefung 228 und das zweite Verbindungselement 304 eine zweite Steckverbindung 502 bilden.

Fig. 6 zeigt einen auf eine Auflagefläche 300 aufgesetzten Fachboden 108, nachdem das Halteelement 110 in dem Kältefachinnenraum 112 des Kältefachs 104 eingesetzt wurde. Zu erkennen ist, dass das Federelement 314 den Fachboden 108 auf die Auflagefläche 300 drückt. Ferner ist zu erkennen, dass die Halteklammer 316 den Fachboden 108 u-förmig umgreift und so sichert. So ist der Fachboden 108 gegen eine ungewünschte Verlagerung gesichert, wobei im Bereich der Seitenwände 104 durch Befestigung des Halteelements 110 im Kältefach 104 zusätzliche, von Vertiefungen 226, 228 freie Wandabschnitte zur wärmeleitenden Befestigung von zusätzlichen Verdampferabschnitten des Verdampfers 224 zur Verfügung stehen, sodass die Energieeffizienz des Kältegeräts 100 weiter gesteigert ist.

### BEZUGSZEICHENLISTE

- 100: Kältegerät
- 102: erstes Kältefach
- 104: zweites Kältefach
- 106: Tür
- 108: Fachboden
- 110: Halteelement
- 112: Kältefachinnenraum

- 200: Kältefachgehäuse
- 202: Rückwand
- 204: Seitenwand
- 206: Dach
- 208: Boden
- 210: Öffnung
- 212: rückseitiger Bogenwandabschnitt
- 214: rückseitiger Bogenwandabschnitt
- 216: rückseitiger Bogenwandabschnitt
- 218: oberseitiger Bogenwandabschnitt
- 220: unterseitiger Bogenwandabschnitt
- 222: Verbindungsabschnitt
- 224: Verdampfer
- 226: erste Vertiefung
- 228: zweite Vertiefung

- 300: Auflagefläche
- 302: erstes Verbindungselement
- 304: zweites Verbindungselement
- 306: Steckelement
- 308: Schlitz
- 310: Ausgleichsrippe
- 312: Sicherungsmittel
- 314: Federelement
- 316: Halteklammer

- 500: Griffmulde
- 502: Steckverbindung

- I: Haupterstreckungsrichtung
- II: Haupterstreckungsrichtung
- X: Kältegerätbreitenrichtung
- Y: Kältegerättiefenrichtung
- Z: Kältegeräthöhenrichtung

## Patentansprüche

1. Kältegerät (100) mit einem Kältefachgehäuse (200), das einen Kältefachinnenraum (112) begrenzt, wobei in dem Kältefachinnenraum (112) ein Fachboden (108) angeordnet ist, und wobei der Fachboden (108) abschnittsweise in Kontakt mit einem Halteelement (110) steht, wobei das Halteelement (110) ein erstes Verbindungselement (302) und ein zweites Verbindungselement (304) aufweist, wobei das erste Verbindungselement (302) in eine erste Vertiefung (226) des Kältefachgehäuses (200) zum Bilden einer Steckverbindung eingreift und das zweite Verbindungselement (304) in eine zweite Vertiefung (228) des Kältefachgehäuses (200) zum Bilden einer Steckverbindung (502) eingreift, **dadurch gekennzeichnet, dass** das Kältefachgehäuse (200) zumindest eine Rückwand (202) und zumindest eine Seitenwand (204) aufweist, wobei die Rückwand (202) und die Seitenwand (204) ein Bogenwandabschnitt (212) verbindet, wobei die erste Vertiefung (226) in der Seitenwand (204) und die zweite Vertiefung (228) in dem Bogenwandabschnitt (212) angeordnet ist.

2. Kältegerät (100) nach einem der vorstehenden Ansprüche, **dadurch gekennzeichnet, dass** die erste Vertiefung (226) eine erste Haupterstreckungsrichtung (I) aufweist, und die zweite Vertiefung (228) eine zweite Haupterstreckungsrichtung (II) aufweist, wobei die erste Haupterstreckungsrichtung (I) und die zweite Haupterstreckungsrichtung (II) unterschiedlich sind.

3. Kältegerät (100) nach Anspruch 2, **dadurch gekennzeichnet, dass** die erste Haupterstreckungsrichtung (I) sich in Kältegerätbreitenrichtung (X) des Kältegeräts (100) erstreckt.

4. Kältegerät (100) nach Anspruch 2 oder 3, **dadurch gekennzeichnet, dass** die zweite Haupterstreckungsrichtung (II) sich in Kältegerättiefenrichtung (Y) des Kältegeräts (100) erstreckt.

5. Kältegerät (100) nach einem der vorstehenden Ansprüche, **dadurch gekennzeichnet, dass** das erste Verbindungselement (302) und/oder das zweite Verbindungselement (304) an dem Haltelement (110) angeformt sind.

6. Kältegerät (100) nach einem der vorstehenden Ansprüche, **dadurch gekennzeichnet, dass** das Haltelement (110) eine Auflagefläche (300) für den Fachboden (108) aufweist.

7. Kältegerät (100) nach einem der vorstehenden Ansprüche, **dadurch gekennzeichnet, dass** das Halteelement (110) ein Sicherungsmittel (312) aufweist, das den Fachboden (108) mit dem Halteelement (110) in Kontakt stehend fixiert.

8. Kältegerät (100) nach Anspruch 7, **dadurch gekennzeichnet, dass** das Sicherungsmittel (312) ein Federelement (314) aufweist.

9. Kältegerät (100) nach Anspruch 7 oder 8, **dadurch gekennzeichnet, dass** das Sicherungsmittel (312) eine Halteklammer (316) aufweist.

10. Kältegerät (100) nach einem der vorstehenden Ansprüche, **dadurch gekennzeichnet, dass** das Halteelement (110) eine Ausgleichrippe (310) aufweist, die in Kontakt mit dem Kältefachgehäuse (200) steht.

11. Kältegerät (100) nach einem der vorstehenden Ansprüche, **dadurch gekennzeichnet, dass** das erste Verbindungselement (302) und/oder das zweite Verbindungselement (304) elastisch verformbar ist.

12. Kältegerät (100) nach Anspruch 11, **dadurch gekennzeichnet, dass** das erste Verbindungselement (302) und/oder das zweite Verbindungselement (304) durch einen Schlitz (308) elastisch verformbar ausgebildet ist.

13. Haltelement (110) für ein Kältegerät (100) nach einem der vorstehenden Ansprüche, das Haltelement (110) aufweisend ein erstes Verbindungselement (302) und ein zweites Verbindungselement (304), **dadurch gekennzeichnet, dass** das erste Verbindungselement (302) dazu ausgestaltet ist, in eine erste Vertiefung (226) einer Seitenwand (204) des Kältefachgehäuses (200) zum Bilden einer Steckverbindung einzugreifen, und dass das zweite Verbindungselement (304) dazu ausgestaltet ist, in eine zweite Vertiefung (228) eines Bogenwandabschnitts (212) einer Rückwand (202) des Kältefachgehäuses (200) zum Bilden einer Steckverbindung (502) einzugreifen.

## Claims

1. Refrigeration appliance (100) with a refrigeration compartment housing (200), which delimits an interior of the refrigeration compartment (112), wherein a lower shelf (108) is arranged in the interior of the refrigeration compartment (112), and wherein the lower shelf (108) is in contact with a holding element (110) in sections, wherein the holding element (110) has a first connection element (302) and a second connection element (304), wherein the first connection element (302) engages into a first depression (226) of the refrigeration appliance housing (200) in order to form a plug-in connection and the second connection element (304) engages into a second depression (228) of the refrigeration compartment housing (200) for forming a plug-in connection (502),
**characterised in that** the refrigeration compartment housing (200) has at least one rear wall (202) and at least one side wall (204), wherein the rear wall (202) and the side wall (204) connects a curved wall segment (212), wherein the first depression (226) is arranged in the side wall (204) and the second depression (228) is arranged in the curved wall segment (212).

2. Refrigeration appliance (100) according to one of the preceding claims, **characterised in that** the first depression (226) has a first main extension direction (I), and the second depression (228) has a second main extension direction (II), wherein the first main extension direction (I) and the second main extension direction (II) are different.

3. Refrigeration appliance (100) according to claim 2, **characterised in that** the first main extension direction (I) extends in the refrigeration appliance width direction (X) of the refrigeration appliance (100).

4. Refrigeration appliance (100) according to claim 2 or 3, **characterised in that** the second main extension direction (II) extends in the refrigeration appliance depth direction (Y) of the refrigeration appliance (100).

5. Refrigeration appliance (100) according to one of the preceding claims, **characterised in that** the first connection element (302) and/or the second connection element (304) is moulded on the holding element (110).

6. Refrigeration appliance (100) according to one of the preceding claims, **characterised in that** the holding element (110) has a contact area (300) for the lower shelf (108).

7. Refrigeration appliance (100) according to one of the preceding claims, **characterised in that** the holding element (110) has a securing means (312), which fixes the lower shelf (180) in contact with the holding element (110).

8. Refrigeration appliance (100) according to claim 7, **characterised in that** the securing means (312) has a spring element (314).

9. Refrigeration appliance (100) according to claim 7 or 8, **characterised in that** the securing means (312) has a holding bracket (316).

10. Refrigeration appliance (100) according to one of the preceding claims, **characterised in that** the holding element (110) has an equalizer rib (310) which is in contact with the refrigeration appliance housing (200).

11. Refrigeration appliance (100) according to one of the preceding claims, **characterised in that** the first connection element (302) and/or the second connection element (304) can be elastically deformed.

12. Refrigeration appliance (100) according to claim 11, **characterised in that** the first connection element (302) and/or the second connection element (304) is embodied to be elasticity deformable through a slot (308).

13. Holding element (110) for a refrigeration appliance (100) according to one of the preceding claims, the holding element (110) having a first connection element (302) and a second connection element (304), **characterised in that** the first connection element (302) is designed to engage into a first depression (226) of a side wall (204) of the refrigeration appliance housing (200) for forming a plug-in connection, and that the second connection element (304) is designed to engage into a second depression (228) of a curved wall segment (212) of a rear wall (202) of the refrigeration compartment housing (200) in order to form a plug-in connection (502).

## Revendications

1. Appareil frigorifique (100) comportant un caisson de compartiment frigorifique (200) qui limite un espace interne de compartiment frigorifique (112), dans lequel dans l'espace interne de compartiment frigorifique (112) est disposée une tablette (108), et dans lequel la tablette (108) est en contact avec un élément de maintien (110) par sections, dans lequel l'élément de maintien (110) présente un premier élément de liaison (302) et un second élément de liaison (304), dans lequel le premier élément de liaison (302) se met en prise dans une première cavité (226) du caisson de compartiment frigorifique (200) pour former une liaison enfichable et le second élément de liaison (304) se met en prise dans une seconde cavité (228) du caisson de compartiment frigorifique (200) pour former une liaison enfichable (502), **caractérisé en ce que** le caisson de compartiment frigorifique (200) présente au moins une paroi arrière (202) et au moins une paroi latérale (204), dans lequel la paroi arrière (202) et la paroi latérale (204) relient une section de paroi courbe (212), dans lequel la première cavité (226) est disposée dans la paroi latérale (204) et la seconde cavité (228) est disposée dans la section de paroi courbe (212).

2. Appareil frigorifique (100) selon l'une des revendications précédentes, **caractérisé en ce que** la première cavité (226) présente une première direction d'étendue principale (I) et la seconde cavité (228) présente une seconde direction d'étendue principale (II), dans lequel la première direction d'étendue principale (I) et la seconde direction d'étendue principale (II) sont différentes.

3. Appareil frigorifique (100) selon la revendication 2, **caractérisé en ce que** la première direction d'étendue principale (I) s'étend dans la direction de la largeur d'appareil frigorifique (X) de l'appareil frigorifique (100).

4. Appareil frigorifique (100) selon la revendication 2 ou 3, **caractérisé en ce que** la seconde direction d'étendue principale (II) s'étend dans la direction de la profondeur d'appareil frigorifique (Y) de l'appareil frigorifique (100).

5. Appareil frigorifique (100) selon l'une des revendications précédentes, **caractérisé en ce que** le premier élément de liaison (302) et/ou le second élément de liaison (304) sont formés au niveau de l'élément de maintien (110).

6. Appareil frigorifique (100) selon l'une des revendications précédentes, **caractérisé en ce que** l'élément de maintien (110) présente une surface de support (300) pour la tablette (108).

7. Appareil frigorifique (100) selon l'une des revendications précédentes, **caractérisé en ce que** l'élément de maintien (110) présente un moyen de blocage (312) qui fixe et met en contact la tablette (108) avec l'élément de maintien (110).

8. Appareil frigorifique (100) selon la revendication 7, **caractérisé en ce que** le moyen de blocage (312) présente un élément à effet ressort (314).

9. Appareil frigorifique (100) selon la revendication 7 ou 8, **caractérisé en ce que** le moyen de blocage (312) présente un clip de maintien (316).

10. Appareil frigorifique (100) selon l'une des revendications précédentes, **caractérisé en ce que** l'élément de maintien (110) présente une nervure d'équilibrage (310) qui est en contact avec le caisson de compartiment frigorifique (200).

11. Appareil frigorifique (100) selon l'une des revendications précédentes, **caractérisé en ce que** le premier élément de liaison (302) et/ou le second élément de liaison (304) sont élastiquement déformables.

12. Appareil frigorifique (100) selon la revendication 11, **caractérisé en ce que** le premier élément de liaison (302) et/ou le second élément de liaison (304) sont réalisés élastiquement déformables par le biais d'une encoche (308).

13. Elément de maintien (110) pour un appareil frigorifique (100) selon l'une des revendications précédentes, l'élément de maintien (110) présentant un premier élément de liaison (302) et un second élément de liaison (304), **caractérisé en ce que** le premier élément de liaison (302) est conçu pour se mettre en prise dans une première cavité (226) d'une paroi latérale (204) du caisson de compartiment frigorifique (200) pour former une liaison enfichable, et **en ce que** le second élément de liaison (304) est conçu pour se mettre en prise dans une seconde cavité (228) d'une section de paroi courbe (212) d'une paroi arrière (202) du caisson de compartiment frigorifique (200) pour former une liaison enfichable (502).
